# EUROPÄISCHE PATENTSCHRIFT

(11) **EP 0 778 094 B1**
(45) Veröffentlichungstag und Bekanntmachung des Hinweises auf die Patenterteilung: **04.04.2001**
(21) Anmeldenummer: 96119403.2
(22) Anmeldetag: 04.12.1996
(51) Int. Cl.: B21K 27/04, B21D 43/05

(54) **Transfereinrichtung für Mehrstationenpressen**
Transfer device for multi-stage presses
Dispositif de transfert dans presse de formages à postes multiples

(30) Priorität: 07.12.1995 DE 19545570
(43) Veröffentlichungstag der Anmeldung: 11.06.1997
(73) Patentinhaber: Schuler Pressen GmbH & Co. KG, 73033 Göppingen (DE)
(72) Erfinder: Riedisser, Günter, 73054 Eislingen (DE)

(56) Entgegenhaltungen:
- DE-A- 2 432 194
- DE-A- 3 443 874

## Beschreibung

Die Erfindung betrifft eine Transfereinrichtung für Mehrstufenpressen, insbesondere zur Massivumformung. Insbesondere betrifft die Erfindung eine Transfereinrichtung für Stufenpressen, bei denen Umformwerkzeuge in einer Reihe angeordnet sind.

Stufenpressen werden meist zum Fließpressen verwendet, bei dem aus einem massiven Rohling durch mehrere aufeinanderfolgende Umformschritte ein gewünschtes Werkstück entsteht. Dabei sind für jeden Umformschritt gesonderte Werkzeuge erforderlich. Das Werkstück muß deshalb zwischen einzelnen Umformschritten von Werkzeug zu Werkzeug weitertransportiert werden. Bei Mehrstufenpressen sind die Werkstücke auf einem gemeinsamen Tisch in einer Reihe angeordnet. Zugeordnete Oberwerkzeuge sind ebenfalls in einer Reihe an einem Stößel befestigt. Die Transfereinrichtung hat nun die Aufgabe, die Werkstücke jeweils dann taktweise von Werkzeug zu Werkzeug weiterzubefördern, wenn der Stößel die Werkzeuge freigibt.

Obwohl die Massivumformung insbesondere zur Massenproduktion geeignet ist, bei der große und immer wiederkehrend gleiche Werkstücklose zu bearbeiten sind, findet die Massivumformung zunehmend auch für kleinere Werkstücklose Anwendung. Nachdem die Umformwerkzeuge jeweils speziell zur Herstellung eines einzigen Werkstücktyps dienen, ist bei der Einrichtung der Mehrstufenpresse auf ein bestimmtes Werkstück oder bei der Umrüstung ein Werkzeugwechsel erforderlich.

Der Werkzeugwechsel soll möglichst nicht durch im Bereich der Werkzeuge stehende Greifermittel behindert werden, die an der Transfereinrichtung zum Werkstücktransport vorgesehen sind.

Die zum Weitertransport der Werkstücke dienende Transfereinrichtung weist in der Regel Greifer auf, die an einen speziellen Werkstücktyp angepaßt sind. In diesem Fall ist neben dem Werkstückwechsel auch ein Greiferwechsel erforderlich, wenn die Mehrstufenpresse umgerüstet werden soll. Aus der DE 34 43 874 A1 ist eine Transfereinrichtung zum Umsetzen von Werkstücken in einer Mehrstufenpresse bekannt. Diese Transfereinrichtung weist einen Satz an zueinander parallelen Armen gehaltener Zangen auf. Die Arme sind jeweils etwa rechtwinklig zu einer Linie angeordnet, die durch die Reihe aufeinanderfolgender Werkstücke definiert wird. Beim Umsetzen der Werkstücke werden die Arme synchron seitlich verschwenkt, wobei die Zangen auf etwa halbkreisförmigen Bahnen bewegt werden. Bei den einzelnen Werkzeugpositionen werden die Zangen geöffnet und geschlossen, wozu jeweils gesonderte Antriebseinrichtungen dienen. Diese weisen an den Armen vorgesehene und durch diese führende Getriebemittel auf, die über Kurvenscheiben angetrieben sind. In einer alternativen Ausführungsform sind die Zangen rein passiv mit Federklemmeinrichtungen versehen.

Es sind zum Werkstückumsetzen einzelne Zangen vorgesehen, deren Antrieb und/oder Justage relativ aufwendig sein kann.

Aus der EP 00 41 690 B1 ist eine mehrstufige Umformmaschine zur Massivumformung bekannt. Die Umformmaschine weist mehrere in einer Reihe an einem Träger angeordnete Werkzeugstufen auf, die ein massiver Rohling zu durchlaufen hat. Zum Umsetzen des Rohlings von Werkzeugstufe zu Werkzeugstufe dient ein Zangenapparat mit zwei Zangenkästen, die synchron zueinander translatorisch verschiebbar sind. Dabei ist ein Zangenkasten mit starr ausgebildeten Zangen auf einer Seite der von den Werkzeugstufen definierten Reihe und ein anderer Zangenkasten mit federnd ausgebildeten Zangen auf der anderen Seite angeordnet. Jeder Zangenkasten ist derart angetrieben, daß er neben seiner translatorischen Bewegung noch eine Winkelbewegung um seine Translationsachse ausführen kann. Auf diese Weise wird ein Aufeinanderzu- und Voneinanderwegbewegen einander gegenüberliegender und einander zugeordneter Zangenhälften erreicht.

Infolge der beidseitigen Anordnung der Zangenhälften in Bezug auf die Werkzeuge ist der Zugang zu den Werkzeugen erschwert, was insbesondere bei der Umrüstung von Bedeutung sein kann.

Daraus leitet sich die Aufgabe ab, eine Transfereinrichtung für Mehrstufenpressen zu schaffen, die einfach umrüstbar ist. Darüber hinaus soll die Transfereinrichtung einfach aufgebaut sein, präzise arbeiten und selbst auf einfache Weise umrüstbar sein.

Diese Aufgabe wird durch eine Transfereinrichtung mit den Merkmalen des Patentanspruches 1 gelöst.

Die als Greiferschienen ausgebildeten Trägermittel sind auf einer Seite der Werkzeugreihe angeordnet und geben deshalb die andere Seite der Werkzeuge (Vorderseite) frei. Gegenüber dem Stand der Technik, bei dem klappen- oder wangenartig ausgebildete Trägermittel für die Greifer zu beiden Seiten der Werkstücke angeordnet sind, ist der Zugang zu den Werkzeugen deutlich erleichtert. Dies wird nicht durch den Nachteil komplizierterer Greifeinrichtungen erkauft, wie es bei Verwendung von Greifzangen oder ähnlichem der Fall wäre. Außerdem ermöglicht die Grundkonstruktion gemäß dem Patentanspruch 1 ein präzises und sicheres Ergreifen der Werkstücke und ein genaues Einsetzen des Werkstückes in das jeweils nachfolgende Werkzeug.

Vorteilhafterweise werden die Greifeinrichtungen von Greifern gebildet, die jeweils zwei Greiferfinger enthalten. Die ersten Greiferfinger sind dabei mit der ersten Greiferschiene verbunden und die zweiten Greiferfinger sind mit der zweiten Greiferschiene verbunden. Eine translatorische gegenläufige Verstellung der Greiferschienen in deren jeweiliger Längsrichtung gestattet somit ein Öffnen und Schließen aller Greifer. Die gegenläufige Bewegung in Bezug auf das Werkstück ermöglicht, daß das gespannte Werkstück in der gleichen Position gehalten ist wie das frei in dem jeweiligen Werkzeug sitzende Werkstück. Auf diese Weise wird ein Verkippen, Verkanten oder ein schiefes Einsetzen von Werkstücken sicher ausgeschlossen.

Obwohl es möglich ist, daß die Greiferfinger in einem gewissen Bereich federnd ausgebildet sind, ist es vorteilhaft, wenn sie im wesentlichen starr ausgebildete Ausleger sind, die sich von der jeweiligen Greiferschiene weg erstrecken. Die Greiferfinger sind konstruktiv einfach ausgelegt und der Justageaufwand beschränkt sich auf ein Minimum.

Eine Lösung, die einen besonders einfachen Greiferwechsel ermöglicht, wird erhalten, wenn die Greiferfinger mit einer Aufsatzschiene verbunden sind, die lösbar an der Greiferschiene gehalten ist. Zum Auswechseln der Greifer ist lediglich das Wechseln der Aufsatzschienen erforderlich, wobei im einfachsten Falle pro Aufsatzschiene lediglich zwei Schraubverbindungen zu lösen sind. Die für einen jeweiligen Werkstücktyp vorgesehenen Greiferfinger bleiben mit der Aufsatzschiene fest verbunden und in Bezug auf diese vorjustiert.

Vorzugsweise sind die Greiferschienen von einer gemeinsamen Trägereinrichtung getragen, die in Bezug auf die Mehrstationenpresse bewegbar gelagert und über entsprechende Antriebseinrichtungen gezielt verstellbar ist. Die Trägereinrichtung ist dabei heb- und senkbar sowie in Längsrichtung verstellbar. Die Greiferschienen sind über Schlitten oder Linearführungen an der Trägereinrichtung gehalten und in Bezug auf diese längsverstellbar. Dadurch kann die Öffnungs- und Schließbewegung der Greiferfinger unabhängig von der Transportbewegung erhalten werden, die der Trägereinrichtung als Ganzes erteilt wird.

Ein weiterer Aspekt der Erfindung ist, daß die Trägereinrichtung mit beiden Greiferschienen und den daran gehaltenen Greiferfingern aus der Nachbarschaft der Werkzeuge in eine Ruheposition geschwenkt werden kann, die von den Werkzeugen weiter abliegt. In einer derartigen Ruheposition ist freier Zugang zu den Werkzeugen gewährt, was einen besonders einfachen Werkzeugwechsel ermöglicht.

Beim Verschwenken in die Ruheposition werden die Trägereinrichtung und die Greiferschienen vorzugsweise um eine Drehachse geschwenkt, die parallel zu der Längserstreckung der Greiferschienen angeordnet ist.

Eine mechanisch besonders zuverlässige, schnell laufende und präzise Konstruktion der erfindungsgemäßen Transfereinrichtung weist ein gemeinsames Antriebsmittel für die gegenläufige Längsverstellung der Greiferschienen zum Öffnen und Schließen der Greifer und für die Transferbewegung auf, die der Trägereinrichtung und somit beiden Greiferschienen synchron erteilt wird. Eine solche Antriebseinrichtung ist bspw. eine zentrale Welle mit Kurvenscheiben, die über ein Zahnrad mit einem Schneckenantrieb in Verbindung steht. Die Drehachse des Schneckenrades ist dabei zugleich die Drehachse, um die die Trägereinrichtung beim Verschwenken in ihre und aus ihrer Ruheposition geschwenkt wird. Auf diese Weise können die Trägereinrichtung und die ihr zugeordneten Antriebseinrichtungen um einen ansonsten ruhenden Antrieb geschwenkt werden. Die Lösung ist mechanisch einfach und robust.

Die translatorische Bewegung zum Öffnen und Schließen der Greiferschienen kann auf einfache Weise erhalten werden, indem die Greiferschienen jeweils von zwei Kurbellenkern getragen werden, die an der Trägereinrichtung gelagert sind. Der Vorteil und die Besonderheit dieser Lösung liegt darin, daß beim Überführen der Greiferfinger in die jeweilige Greifstellung eine kreisbogenförmige Zustellbewegung zu den einzelnen Werkstücken ausgeführt wird. Infolgedessen verschwindet die laterale Zustellbewegung der Greiferfinger kurz bevor die Greiferfinger mit dem Werkstück in Berührung kommen nahezu vollständig. Es wird somit trotz seitlichen Zustellens der Greiferfinger eine reine Klemmbewegung in Bezug auf die Werkstücke erreicht und ein seitliches Verschieben und Kippen der Werkstücke wird vermieden.

Der Antrieb der Greiferschienen erfolgt vorzugsweise über eine Zahnstange, die parallel zu den Greiferschienen an der Trägereinrichtung gelagert und von einem Zahnradritzel angetrieben ist. Dieses ist seinerseits über eine Kardanwelle getrieben, die ihre Bewegung von einer Kurvenscheibe herleitet. Die Kardanwelle ermöglicht die translatorische Bewegung der Trägereinrichtung unter Mitnahme des Zahnradritzels ohne eine Verdrehung desselben. Auf diese Weise wird eine Entkopplung der Transferbewegung (Heben, Senken, Vorschub, d.h. synchrone Bewegung beider Greiferschienen) von der Greifbewegung (gegensinnige Bewegung der Greiferschienen) erreicht.

In der Zeichnung ist ein Ausführungsbeispiel der Erfindung dargestellt. Es zeigen:
- Fig. 1: eine Mehrstufenpresse zur Massivumformung mit einer zwei Greiferschienen aufweisenden Transfereinrichtung, die auf einer Seite der Werkzeuge angeordnet ist, in perspektivischer und schematisierter Darstellung,
- Fig. 2: die Transfereinrichtung der Mehrstufenpresse nach Fig. 1, in schematisierter Draufsicht und
- Fig. 3: die Mehrstufenpresse nach Fig. 1 mit der Transfereinrichtung nach Fig. 2, in schematisierter und vereinfachter Querschnittsdarstellung.

In Fig. 1 ist perspektivisch und stark schematisiert eine Mehrstufenpresse 1 dargestellt, wie sie der Massivumformung von Werkstücken über fünf Werkzeugstufen hinweg dient. Die Mehrstufenpresse 1 weist einen Tisch 2 auf, auf dem ein Werkzeuggrundgestell 3 ortsfest gelagert ist. Das Werkzeuggrundgestell trägt insgesamt fünf, jeweils lediglich anhand von flachen Zylindern symbolisch angedeutete, Werkzeugstufen mit Matrizen 5a bis 5e, die insgesamt als Matrizen 5 bezeichnet werden.

Auf die Matrizen 5 zu und von diesen weg bewegbar ist in einem Pressenrahmen 7 ein Stößel 8 gelagert. Dieser trägt den Matrizen 5a bis 5e zugeordnete Patrizen 9a bis 9e, die als Oberwerkzeuge zum Umformen von nicht weiter dargestellten, in den Matrizen 5a bis 5e liegenden Werkstücken dienen.

Zum Weitertransport der Werkstücke von Matrize 5a bis 5d zu Matrize 5b bis 5e bzw. zum Einführen der Werkstücke in die Matrize 5a und zum Herausnehmen des fertig umgeformten Werkstückes aus der Matrize 5e ist eine Transfereinrichtung 11 vorgesehen, die in Fig. 1 durch zwei Greiferschienen 12, 13 sowie von diesen getragene Greiferfinger 14 (a bis f), 15 (a bis f) angedeutet ist. Für fünf Werkzeugstufen sind somit sechs Greiferfingerpaare vorgesehen.

Dies ist erforderlich, um neben den Werkzeugstufen eine lediglich mittels einer strichpunktierten Linie schematisch angedeutete Übergabestation 17 und eine ebenfalls lediglich schematisch angedeutete Ausfahrstation 18 bedienen zu können, die am Anfang bzw. Ende der von den Matrizen 5a bis 5e definierten Werkzeugreihe angeordnet sind.

Die Greiferschienen 12, 13 sind, wie insbesondere aus Fig. 3 hervorgeht, an einem gemeinsamen Träger 19 gelagert, der in Vertikalrichtung (Hubrichtung) sowie parallel zu der Längserstreckung der Greiferschienen 12, 13 (Transportrichtung) bewegbar ist. Die Transportrichtung ist in Fig. 2 durch einen Pfeil 21 veranschaulicht, während die Hubrichtung in Fig. 3 mit einem Pfeil 22 symbolisiert ist.

Die Greiferfinger 14 (a bis f) sind endseitig mit einer geeigneten Greiferfläche versehen und parallel zueinander ausgerichtet. An ihrem von den Matrizen 5 weg weisenden Ende sind sie jeweils mit der Greiferschiene 12 starr verbunden. Die ebenfalls mit entsprechenden Greifflächen versehenen und zueinander parallelen Greiferfinger 15 (a bis f) sind hingegen mit der Greiferschiene 13 fest verbunden. Um ein jeweils einen Greiferfinger 14 und einen Greiferfinger 15 umfassendes Greiferfingerpaar wahlweise in Greifstellung und in Freigabestellung überführen zu können, sind die Greiferschienen 12, 13 in Bezug aufeinander bewegbar. Die Greiferschiene 12 ist dazu von zwei Kurbellenkern 23, 24 getragen, die um eine Vertikalachse drehbar an dem Träger 19 gelagert sind. Die Kurbellenker 23, 24 definieren dadurch mit der Greiferschiene 12 ein Parallelogramm und führen die Greiferschiene 12 auf einer durch Pfeile 25 angedeuteten Kreisbahn. Eine entsprechende identische Bewegung vollführen die greiferseitigen Enden der Greiferfinger 14 (a bis f).

Die Greiferschiene 13 ist ebenfalls von Kurbellenkern 27, 28 getragen, die parallel zueinander an dem Träger 19 drehbar gelagert sind und somit mit der Trägerschiene 13 ein Parallelogramm definieren. Die Länge stimmt mit den Längen der Kurbellenker 23, 24 überein. Die resultierende Bewegung der Greiferschiene 13 und der Greiferfinger 15 (a bis f) ist durch Pfeile 29 veranschaulicht. Die Kurbellenker 23, 27 und die Kurbellenker 24, 28 stehen jeweils paarweise über lediglich schematisch angedeutete Zahnräder 31, 32; 33, 34 miteinander in Eingriff. Die Zahnräder sind dabei so groß und so angeordnet, daß sich die Kurbellenker 23, 27; 24, 28 jeweils paarweise gegensinnig gleich schnell drehen, wenn sie angetrieben sind.

Zum Antrieb der Kurbellenker 23, 27; 24, 28 ist eine Zahnstange 36 vorgesehen, die längsverschiebbar an dem Träger 19 gelagert ist. Die Zahnstange 36 treibt über ein aus Fig. 3 ersichtliches Zahnrad 38 den Kurbellenker 24, der seinerseits den Kurbellenker 28 gegensinnig treibt. Gleichermaßen treibt die Zahnstange 36 über ein nicht weiter dargestelltes Zahnrad den Kurbellenker 23, der seinerseits den Kurbellenker 27 treibt. Eine Drehung der Kurbellenker 23, 27; 24, 28 und damit eine Relativbewegung der Greiferschienen 12, 13 kommt nur zustande, wenn die Zahnstange 36 in Bezug auf den Träger 19 verschoben wird.

Zum Antrieb der Zahnstange 36 in Bezug auf den Träger 19 ist ein Zahnradritzel 39 drehbar an dem Träger 19 gelagert, das mit der Zahnstange 36 in Eingriff steht. Über eine Kardanwelle 41 ist das Zahnradritzel 39 mit einer Antriebsquelle 42 verbunden, wobei die Kardanwelle 41 eine Translationsbewegung des Zahnradritzels 39 in Richtung des Pfeiles 21 gestattet, ohne eine Drehung des Zahnradritzels 39 zu verursachen.

Als Antriebsquelle 42 für das Zahnradritzel 39 und somit für das Öffnen und Schließen der Greiferfingerpaare dient eine Steuerwelle 43, die über ein Zahnrad 44 von einer Schnecke 45 (Fig. 3) angetrieben ist. Die kontinuierlich drehende Schnecke 45 treibt die Steuerwelle 43 synchron zu den Arbeitshüben des Stößels 8 an. Aus der kontinuierlichen Bewegung der Steuerwelle 43 wird anhand einer Kurvenscheibe 47 über einen nicht weiter dargestellten Hebel und Zahnradabgriff eine periodische gezielte Bewegung des Zahnradritzels 39 herbeigeführt. Weitere Kurvenscheiben 49, 50 bewirken über einen nicht weiter dargestellten Hebeltrieb die Transport- oder Vorschubbewegung des Trägers 19 in Richtung des Pfeiles 21. Das Heben und Senken des Trägers 19 wird hingegen von einer Kurvenscheibe 51 abgeleitet, die auf der Steuerwelle 43 sitzt und über entsprechende Hebelgetriebe das Heben und Senken des Trägers 19 bewirkt.

Die Transfereinrichtung 11 bildet einschließlich der Steuerwelle 42 eine bauliche Einheit, die, wie in Fig. 3 angedeutet ist, aus der Arbeitsposition in eine Ruheposition verschwenkbar ist. Bei der Verschwenkung in die Ruheposition legen die Greiferfinger 14, 15 den gestrichelt angedeuteten Weg 53 zurück. Ihre Ruheposition ist bei 54 angedeutet. Die Schwenkachse ist dabei die Drehachse der Schnecke 45, wobei auch das Zahnrad 44 um die Schnecke 45 geschwenkt wird.

Die insoweit beschriebene Mehrstufenpresse 1 arbeitet wie folgt:

Während eines Arbeitshubes des Stößels 8 befinden sich die Greiferfinger 14, 15 (a bis f) in nahezu geschlossener und zurückgezogener Stellung. In dieser sind die Kurbellenker 23, 27; 24, 28 um etwa 180° gegen die jeweilige, in Fig. 2 dargestellte, Stellung verdreht. Die Greiferschienen 12, 13 stehen dabei in ihrer von den Matrizen 5 (a bis e) weitestmöglich entfernten Position. Währenddessen bewirken die Kurvenscheiben 49, 50 ein Verlagern des Trägers 19 in Richtung auf die Übergabestation 17 zu, d.h. in Fig. 2 nach links. Ist diese Stellung erreicht und der Stößel 8 so weit nach oben gefahren, daß die Matrizen 5 (a bis e) frei sind, erreicht die Kurvenscheibe 47 in ihrer Drehung einen Bereich, bei dem sie beginnt, über die Kardanwelle 41 das Zahnradritzel 39 so zu drehen, daß die Zahnstange 36 in Fig. 2 nach links verschoben wird. Infolgedessen läuft bspw. der Kurbellenker 23 aus seiner durch ein Kreuz 56 markierten Position in die dargestellte Position. Entsprechend dreht sich der Kurbellenker 24.

Während die Kurbellenker 23, 24 im Gegenuhrzeigersinne laufen, drehen sich die Kurbellenker 27, 28 in Fig. 2 in Uhrzeigerrichtung ebenfalls aus ihrer von den Matrizen 5 (a bis e) weg weisenden Position in die dargestellte, auf sie zu weisende Position. Dabei schließen sich die Greiffinger 14, 15 zangenartig jeweils auf einem Kreisbogen, der durch die Pfeile 25, 29 angedeutet ist. Es werden dadurch die in der Übergabestation 17 sowie den folgenden Werkzeugstationen liegenden Werkstücke ergriffen und somit von den Greiffingern 14, 15 festgespannt. Zu diesem Zeitpunkt wird ein steigungsfreier Bereich der Kurvenscheibe 47 erreicht, so daß das Zahnradritzel 39 nicht weiterdreht.

Die Kurvenscheibe 51 steuert nun eine Hubbewegung, wodurch der Träger 19 mit den Greiferschienen 12, 13, den Greifern 14, 15 und den darin befindlichen Werkstücken gehoben wird. Kurz darauf oder zeitlich überlappend beginnt die durch die Kurvenscheiben 49, 50 hervorgerufene Transferbewegung in Fig. 2 nach rechts, d.h. auf die Ausfallstation 18 zu. Der Hub der Transferbewegung entspricht genau einem Abstand der gleichmäßig voneinander beabstandeten Matrizen 5 (a bis e). Zu Ende der Transferbewegung wird der Träger 19 abgesenkt und über die Kurvenscheibe 47, die Kardanwelle 41, das Zahnradritzel 39 und die Zahnstange 36 werden die Kurbellenker 23, 27; 24, 28 so angetrieben, daß die Greiferschienen 12, 13 auf gegensinnigen Kreisbögen von den Matrizen 5 weggeschwenkt werden. Die Greiferfinger 14, 15 vollführen dabei halbkreisförmige Öffnungsbewegungen (Pfeile 25, 29). Nach Beendigung derselben treffen die an dem Stößel 8 befestigten Patrizen 9, die sich bereits nach unten bewegen, auf den Werkstücken auf und verformen diese entsprechend.

Mit der dargestellten Transfereinrichtung 11 wird ein sicheres Greifen der Werkstücke erreicht. Die Greifer bewegen sich nahezu genau gegenläufig auf das betreffende Werkstück zu bzw. weg. Damit wird dem Werkstück kein Impuls erteilt, der zum Kippen oder Verkanten führen könnte. Durch die Zwangsführung aller zum Werkstücktransport erforderlichen Bewegungen, abgeleitet von einer einzigen Antriebsquelle (Schnecke 45), wird eine präzise Ausführung aller Bewegungen erreicht. Darüber hinaus bildet die gesamte Transfereinrichtung 11 eine Einheit, die in einer einfachen Klappbewegung aus dem Werkzeugbereich entfernt werden kann. Dies dient sowohl dem Wechsel der Werkzeuge als auch dem Wechsel der Greiferschienen 12, 13 oder einzelner Greiferfinger 14, 15.

Alternativ können die Greiferfinger 14, 15 an Aufsatzschienen gehalten sein, die von den Greiferschienen 12, 13 getragen sind. Eine solche Ausführungsform hat den Vorteil, daß Greiferfinger beim Umrüsten auf andere zu bearbeitende Werkstücke mit wenigen Handgriffen einfach auswechselbar sind. Die Bedienbarkeit des Werkzeugraumes ist dadurch wesentlich verbessert und der Werkzeugwechsel ist erleichtert. Es ist kein manueller Ausbau der Greiferschienen erforderlich, wenn Maßnahmen an den Werkzeugen auszuführen sind.

Anstelle der Zahnstange zum Antrieb der Kurbellenker können andere Antriebsmittel wie Zahnriemen, Ketten oder dergleichen verwendet werden.

Eine Transfereinrichtung für eine Mehrstufenpresse weist zwei parallel zueinander an einem Träger gelagerte Greiferschienen auf, die mit dem Träger entlang einer Transferkurve bewegbar sind. Die Greiferschienen tragen paarweise einander zugeordnete Greiferfinger, die durch gegenläufige Bewegung der Greiferschienen aufeinander zu und voneinander weg bewegbar sind. Die Zustellbewegung wird durch Parallelogrammgetriebe erzeugt, die zur Lagerung und zum Antrieb der Greiferschienen dienen. Die Parallelogrammgetriebe sind von einer einzigen Antriebsquelle her über eine Kardanwelle angetrieben, die die Ausführung der Transferbewegung ermöglicht, ohne daß dabei die Relativposition der Greiferfinger zueinander geändert würde. Eine solche Transfereinrichtung ist an einer Seite der von den Werkzeugen gebildeten Reihe angeordnet und ermöglicht somit einen guten Zugang zu den Werkstücken von der jeweils anderen Seite her. Bedarfsweise kann die gesamte Transfereinrichtung aus dem Werkzeugbereich entfernt werden. Dies erfolgt vorzugsweise in einer Schwenkbewegung.

## Patentansprüche

1. Transfereinrichtung für Mehrstufenpressen mit zwei translatorisch verstellbaren Trägermitteln (12, 13), wobei jedes Trägermittel mehrere ergänzende Greifeinrichtungen (14, 15) trägt, wobei Paare (14a, 15a; 14b, 15b) aus den jeweiligen Greifeinrichtungen (14, 15) eines jeden Trägermittels (12, 13) gebildet sind, wobei die Greifeinrichtungen (14, 15) eine Greif- und eine Freigabestellung aufweisen und parallel zu einer Reihe von Bearbeitungsplätzen (5a bis 5e) für Werkstücke angeordnet sind, wobei die ergänzenden Greifeinrichtungen (14, 15) zwei Teile des Paares (14a, 15a; 14b, 15b) darstellen und derart angeordnet sind, daß jedes Teil (14a, 15a) eines jeden Paares (14a, 15a) von nur einem der jeweiligen Trägermittel (12, 13) getragen wird, wobei die Trägermittel (12, 13) als zwei zueinander parallele Greiferschienen ausgebildet sind die beide auf einer Seite und parallel zu einer Reihe angeordnet sind, die von den Bearbeitungsplätzen (5a bis 5e) definiert ist.

2. Transfereinrichtung nach Anspruch 1, dadurch gekennzeichnet,
daß die Greifeinrichtungen Greifer sind, die jeweils zwei Greiferfinger (14, 15) enthalten, deren erster von der ersten Greiferschiene (12) und deren zweiter von der zweiten Greiferschiene (13) getragen ist, und
daß die Greiferschienen (12, 13) zum Ergreifen und zum Freigeben eines Werkstückes in ihrer jeweiligen Längsrichtung in Bezug auf das Werkstück gegenläufig verstellbar sind.

3. Transfereinrichtung nach Anspruch 2, dadurch gekennzeichnet, daß die Greiferfinger (14, 15) im wesentlichen starr ausgebildete Ausleger sind, die sich von der jeweiligen Greiferschiene (12, 13) weg erstrecken.

4. Transfereinrichtung nach Anspruch 2, dadurch gekennzeichnet, daß die Greiferfinger (14, 15) bei ihrer Greif- und Freigabebewegung jeweils auf kreisbogenförmigen Bahnen geführt sind.

5. Transfereinrichtung nach Anspruch 1, dadurch gekennzeichnet, daß die Greiferschienen (12, 13) von einer gemeinsamen Trägereinrichtung (19) getragen sind, die in Bezug auf die Mehrstufenpresse (1) bewegbar gelagert ist.

6. Transfereinrichtung nach Anspruch 1, dadurch gekennzeichnet, daß die Trägereinrichtung (19) in einer Schwenkbewegung von den Bearbeitungsplätzen (5) weg in eine Ruheposition (54) bewegbar ist.

7. Transfereinrichtung nach Anspruch 6, dadurch gekennzeichnet, daß die Schwenkbewegung um eine Schwenkachse (45) erfolgt, die parallel zu einer von den Werkzeugen (5) definierten Linie ausgerichtet ist.

8. Transfereinrichtung nach Anspruch 5, dadurch gekennzeichnet, daß die Trägereinrichtung (19) Getriebemittel (31, 32, 33, 34) zum gegenläufigen Längsverstellen der Greiferschienen (12, 13) in Bezug auf die Trägereinrichtung (19) trägt, die mit einem gemeinsamen Antriebsmittel (36, 39, 41, 42) verbunden sind.

9. Transfereinrichtung nach Anspruch 1, dadurch gekennzeichnet, daß die Greiferschienen (12, 13) bei der Überführung von der Greif- in die Freigabestellung und umgekehrt eine Querbewegung ausführen.

10. Transfereinrichtung nach Anspruch 8 und 9, dadurch gekennzeichnet, daß jede Greiferschiene (12, 13) von zwei Kurbellenkern (23, 27; 24, 28) getragen ist und daß alle Kurbellenker (23, 27; 24, 28) über Getriebemittel (36, 39, 41, 42) von einem Zentralantrieb (45, 43) angetrieben sind.

11. Transfereinrichtung nach Anspruch 5, dadurch gekennzeichnet, daß die Trägereinrichtung (19) mittels einer Hubeinrichtung senkrecht zu ihrer Längsrichtung (21) derart bewegbar ist, daß die Greiferfinger (14, 15) auf Werkzeuge zu und von diesen weg bewegbar sind, die zur Aufnahme von Werkstücken an der Mehrstationenpresse (1) vorgesehen sind.

12. Transfereinrichtung nach Anspruch 5, dadurch gekennzeichnet, daß die Trägereinrichtung (19) mittels einer Vorschubeinrichtung längs zu ihrer Längsrichtung derart bewegbar ist, daß die Greiferfinger (14, 15) parallel zu einer Reihe von Werkzeugen bewegbar sind, die zur Aufnahme von Werkstücken an der Mehrstationenpresse (1) vorgesehen sind.

13. Transfereinrichtung nach Anspruch 10, 11, und 12, dadurch gekennzeichnet, daß die Greiferschienen (12, 13) in ihrer Greifbewegung und die Trägereinrichtung (19) in ihrer Vorschubbewegung sowie in ihrer Hebebewegung vor dem Zentralantrieb (45, 43) angetrieben sind.

14. Transfereinrichtung nach Anspruch 8, dadurch gekennzeichnet, daß die Greiferschienen (12, 13) von dem Zentralantrieb (45, 43) über eine Kardanwelle (41) angetrieben sind.

## Claims

1. Transfer device for multi-stage presses, having two carrier means (12, 13) which are adjustable in a translatory manner, each carrier means carrying a plurality of complementary gripping devices (14, 15), pairs (14a, 15a; 14b, 15b) being formed from the respective gripping devices (14, 15) of each carrier means (12, 13), the gripping devices (14, 15) having a gripping position and a release position and being arranged parallel to a row of processing stations (5a to 5e) for workpieces, the complementary gripping devices (14, 15) constituting two parts of the pair (14a, 15a; 14b, 15b) and being arranged in such a way that each part (14a, 15a) of each pair (14a, 15a) is carried by only one of the respective carrier means (12, 13), the carrier means (12, 13) being designed as two gripper rails which are parallel to one another and are both arranged on one side of and parallel to a row which is defined by the processing stations (5a to 5e).

2. Transfer device according to Claim 1, characterized in that the gripping devices are grippers which in each case contain two gripper fingers, the first of which is carried by the first gripper rail (12) and the second of which is carried by the second gripper rail (13), and in that the gripper rails (12, 13), for gripping and releasing a workpiece, are adjustable in an opposed manner in their respective longitudinal direction with regard to the workpiece.

3. Transfer device according to Claim 2, characterized in that the gripper fingers (14, 15) are extension arms which are of essentially rigid design and extend away from the respective gripper rail (12, 13).

4. Transfer device according to Claim 2, characterized in that the gripper fingers (14, 15) are in each case guided on circular-arc-shaped paths during their gripping and release movement.

5. Transfer device according to Claim 1, characterized in that the gripper rails (12, 13) are carried by a common carrier device (19) which is mounted so as to be movable with regard to the multi-stage press (1).

6. Transfer device according to Claim 1, characterized in that the carrier device (19) can be moved in a pivoting movement away from the processing stations (5) into a rest position (54).

7. Transfer device according to Claim 6, characterized in that the pivoting movement is effected about a pivot axis (45) which is oriented parallel to a line defined by the tools (5).

8. Transfer device according to Claim 5, characterized in that the carrier device (19) carries gearing means (31, 32, 33, 34) for the longitudinal adjustment of the gripper rails (12, 13) in an opposed manner with regard to the carrier device (19), the gearing means being connected to a common drive means (36, 39, 41, 42).

9. Transfer device according to Claim 1, characterized in that the gripper rails (12, 13) perform a transverse movement during the transfer from the gripping position into the release position and vice versa.

10. Transfer device according to Claims 8 and 9, characterized in that each gripper rail (12, 13) is carried by two crank rods (23, 27; 24, 28), and in that all the crank rods (23, 27; 24, 28) are driven by a central drive (45, 43) via gearing means (36, 39, 41, 42).

11. Transfer device according to Claim 5, characterized in that the carrier device (19) can be moved perpendicularly to its longitudinal direction by means of a lifting device in such a way that the gripper fingers (14, 15) can be moved towards and away from the tools which are provided for receiving workpieces on the multi-stage press (1).

12. Transfer device according to Claim 5, characterized in that the carrier device (19) can be moved along its longitudinal direction by means of a feed device in such a way that the gripper fingers (14, 15) can be moved parallel to a row of tools which are provided for receiving workpieces on the multi-stage press (1).

13. Transfer device according to Claims 10, 11 and 12, characterized in that the gripper rails (12, 13) are driven in their gripping movement and the carrier device (19) is driven in its feed movement and in its lifting movement by the central drive (45, 43).

14. Transfer device according to Claim 8, characterized in that the gripper rails (12, 13) are driven by the central drive (45, 43) via a cardan shaft (41) .

## Revendications

1. Dispositif de transfert pour presse à plusieurs passes, comprenant deux moyens supports (12, 13) pouvant être déplacés en translation, dans lequel chaque moyen support porte plusieurs dispositifs de saisie (14, 15) complémentaires, dans lequel des paires (14a,15a; 14b, 15b) sont composées de dispositifs de saisie (14, 15) de chaque moyen support (12, 13), dans lequel les dispositifs de saisie (14, 15) peuvent prendre une position de saisie et une position de libération et sont disposés parallèlement à une rangée d'emplacements de travail (5a à 5e) pour les pièces, dans lequel les dispositifs de saisie complémentaires (14, 15) représentent deux parties de la paire (14a,15a ; 14b,15b) et sont disposés de manière que chaque partie (14a, 15a) de chaque paire (14a, 15a) soit portée par seulement un des moyens supports (12, 13), dans lequel les moyens supports (12, 13) sont réalisés sous la forme de deux barres à pinces parallèles entre elles, qui sont toutes deux disposées sur un côté d'une rangée, et parallèlement à cette rangée, qui est définie par les emplacements de travail (5a à 5e).

2. Dispositif de transfert selon la revendication 1, caractérisé
en ce que les dispositifs de saisie sont des pinces qui comprennent chacune deux doigts de pince (14, 15), dont le premier est porté par la première barre à pinces (12) et dont le deuxième est porté par la deuxième barre à pinces (13), et
en ce que, pour saisir et libérer une pièce, les barres à pinces (12, 13) peuvent être déplacées dans leur direction longitudinale respective, l'une en sens inverse de l'autre, par rapport à la pièce.

3. Dispositif de transfert selon la revendication 2, caractérisé en ce que les doigts de pince (14, 15) sont des consoles de constitution sensiblement rigide qui s'étendent à partir de la barre à pinces (12, 13) correspondante.

4. Dispositif de transfert selon la revendication 2, caractérisé en ce que, dans leur mouvement de saisie et de libération, les doigts de pince (14, 15) sont guidés respectivement sur des trajectoires en arc de cercle.

5. Dispositif de transfert selon la revendication 1, caractérisé en ce que les barres à pinces (12, 13) sont portées par un dispositif support commun (19) qui est monté mobile par rapport à la presse à passes multiples (1).

6. Dispositif de transfert selon la revendication 1, caractérisé en ce que le dispositif support (19) peut se déplacer des emplacements de travail (5) à une position de repos (54) par un mouvement de pivotement.

7. Dispositif de transfert selon la revendication 6, caractérisé en ce que le mouvement de pivotement se produit autour d'un axe de pivotement (45) qui est orienté parallèlement à une ligne définie par les outils (5).

8. Dispositif de transfert selon la revendication 5, caractérisé en ce que le dispositif support (19) porte des moyens de transmission (31, 32, 33, 34) servant à déplacer les barres à pinces (12, 13) longitudinalement l'une en sens inverse de l'autre par rapport au dispositif support (19), et qui sont reliés à un moyen d'entraînement commun (36, 39, 41, 42).

9. Dispositif de transfert selon la revendication 1, caractérisé en ce que les barres à pinces (12, 13) décrivent un mouvement transversal en passant de la position de saisie à la position de libération et inversement.

10. Dispositif de transfert selon la revendication 8 ou 9, caractérisé en ce que chaque barre à pinces (12, 13) est portée par deux manivelles (23, 27; 24, 28) et en ce que toutes les manivelles (23, 27; 24, 28) sont entraînées par un entraînement central (45, 43) par l'intermédiaire des moyens de transmission (36, 39, 41, 42).

11. Dispositif de transfert selon la revendication 5, caractérisé en ce que le dispositif support (19) peut être déplacé perpendiculairement à sa direction longitudinale (21), au moyen d'un dispositif élévateur, de telle manière que les doigts de pince (14, 15) puissent être rapprochés et éloignés des outils qui sont prévus pour recevoir des pièces dans la presse à stations multiples (1).

12. Dispositif de transfert selon la revendication 5, caractérisé en ce que le dispositif support (19) peut être déplacé selon sa direction longitudinale au moyen d'un dispositif d'avancement, de telle sorte que les doigts de pince (14, 15) peuvent être déplacés parallèlement à une rangée d'outils qui sont prévus pour recevoir des pièces dans la presse à stations multiples (1).

13. Dispositif de transfert selon les revendications 10, 11 et 12, caractérisé en ce que les barres à pinces (12, 13) sont entraînées dans leur mouvement de saisie et le dispositif de support (19) dans son mouvement d'avancement ainsi que dans son mouvement d'élévation, par l'entraînement central (45, 43).

14. Dispositif de transfert selon la revendication 8, caractérisé en ce que les barres à pinces (12, 13) sont entraînées par l'entraînement central (45, 43) par l'intermédiaire d'un arbre de transmission (41).
